# EUROPÄISCHE PATENTSCHRIFT

(11) **EP 2 855 092 B1**
(45) Veröffentlichungstag und Bekanntmachung des Hinweises auf die Patenterteilung: **02.03.2016**
(21) Anmeldenummer: 13723524.8
(22) Anmeldetag: 22.05.2013
(51) Int. Cl.: B25C 1/18, B25B 23/04

(54) **MAGAZINVORSATZ UND BEFESTIGUNGSSYSTEM**
MAGAZINE ATTACHMENT AND FASTENING SYSTEM
ADAPTATEUR DE MAGASIN ET SYSTÈME DE FIXATION

(30) Priorität: 04.06.2012 DE 102012209416
(43) Veröffentlichungstag der Anmeldung: 08.04.2015
(73) Patentinhaber: Hilti Aktiengesellschaft, 9494 Schaan (LI)
(72) Erfinder: FOSER, Thomas, CH-9496 Balzers (LI); BRUHIN, Urs, CH-8855 Wangen (CH)
(74) Vertreter: Hilti Aktiengesellschaft Corporate Intellectual Property
(86) Internationale Anmeldenummer: PCT/EP2013/060476
(87) Internationale Veröffentlichungsnummer: WO 2013/182421

(56) Entgegenhaltungen:
- EP-A2- 1 537 953
- EP-A2- 1 785 232
- DE-U1-202011 002 771
- US-A- 3 786 980
- US-A- 4 196 833

## Beschreibung

Die Erfindung betrifft einen Magazinvorsatz für eine Vorrichtung zum Eintreiben von Befestigungselementen in einen Untergrund sowie ein Befestigungssystem mit einem solchen Magazinvorsatz und einer solchen Vorrichtung. Beispiele von bekannten Vorrichtungen werden in DE 20201100277101 und US 4196833A dargestellt. Derartige Magazinvorsätze umfassen üblicherweise zwei verschiebbar aneinander gehaltene Teile, nämlich ein Ansatzteil zum Verbinden des Magazinvorsatzes mit der Vorrichtung und ein Anpressteil zum Anpressen der Vorrichtung an den Untergrund, welche beim Anpressen zusammengeschoben werden. In Raumecken werden die Befestigungselemente nicht immer senkrecht in den Untergrund eingetrieben, das Anpressteil wird vielmehr schräg gegen eine erste der beiden die jeweilige Raumecke bildenden Wände gepresst und berührt dabei die jeweils andere zweite Wand, um eine Befestigung möglichst nahe an der Raumecke zu erzielen. Wird nun beim Anpressen das Ansatzteil auf das Anpressteil geschoben, stösst sich das Ansatzteil von der zweiten Wand ab, so dass der gesamte Magazinvorsatz und damit die Eintreibrichtung eines Einteibelements während des Einteibvorgangs verkippen. Das Eintreibelement rutscht dann möglicherweise von dem Befestigungselement ab, worunter die Befestigungsqualität leidet.

Es ist eine Aufgabe der Erfindung, einen Magazinvorsatz zur Verfügung zu stellen, mit dem die Befestigungsqualität insbesondere in der Nähe von Raumecken verbessert ist.

Die Aufgabe wird gelöst durch einen Magazinvorsatz für eine Vorrichtung zum Eintreiben von Befestigungselementen in einen Untergrund, mit einem Ansatzteil, welches einen Verbindungsbereich zum Verbinden des Magazinvorsatzes mit der Vorrichtung aufweist, und mit einem Anpressteil, welches einen Anlagebereich zum Anlegen des Magazinvorsatzes an den Untergrund aufweist, wobei das Ansatzteil und das Anpressteil entlang einem Verschiebeweg verschiebbar aneinander gehalten sind, wobei der Verschiebeweg durch eine Normalstellung und eine Anpressstellung begrenzt ist, wobei eine Aussenkontur des Anpressteils drei Anlagepunkte aufweist, welche zwei ein rechtwinkliges Winkelfeld aufspannende Halbgeraden definieren, und wobei sich das Ansatzteil und das Anpressteil in der Normalstellung und in der Anpressstellung vollständig innerhalb eines Volumens befinden, welches durch das Winkelfeld und eine die beiden Halbgeraden im Scheitelpunkt des Winkelfelds bevorzugt senkrecht schneidende Gerade aufgespannt wird. Wird der erfindungsgemässe Magazinvorsatz in einer Raumecke gegen eine Wand gepresst, liegen die drei Anlagepunkte an den beiden die Raumecke definierenden Wänden an, so dass das Volumen gleich dem Raum zwischen den beiden Wänden ist. Somit stösst das Ansatzteil während des Eintreibvorgangs nicht gegen eine der beiden Wände und erlaubt ein Eintreiben ohne Verkippen.

Eine bevorzugte Ausführungsform ist dadurch gekennzeichnet, dass der Verschiebeweg linear ist und eine Eintreibrichtung definiert, welche innerhalb des Winkelfelds orientiert und gegenüber den zwei das Winkelfeld aufspannenden Halbgeraden geneigt ist. Besonders bevorzugt ist die Eintreibrichtung gegenüber einer ersten der beiden Halbgeraden um einen Winkel zwischen 5° und 30° und gegenüber einer zweiten der beiden Halbgeraden um einen Winkel zwischen 60° und 85° geneigt.

Eine bevorzugte Ausführungsform ist dadurch gekennzeichnet, dass das Ansatzteil eine Führung aufweist, in welche das Anpressteil entlang dem Verschiebeweg einschiebbar ist. Eine alternative Ausführungsform ist dadurch gekennzeichnet, dass das Anpressteil eine Führung aufweist, in welche das Ansatzteil entlang dem Verschiebeweg einschiebbar ist.

Eine bevorzugte Ausführungsform ist dadurch gekennzeichnet, dass zwei der drei Anlagepunkte mit einem gegenseitigen Abstand von mindestens 8 mm auf einer der zwei Halbgeraden angeordnet sind. Besonders bevorzugt beträgt der gegenseitige Abstand mindestens 40 mm. Eine bevorzugte Ausführungsform ist dadurch gekennzeichnet, dass der dritte Anlagepunkt mit einem Abstand von mindestens 5 mm von dem Scheitelpunkt entfernt angeordnet ist. Besonders bevorzugt beträgt dieser Abstand mindestens 10 mm. Eine bevorzugte Ausführungsform ist dadurch gekennzeichnet, dass mindestens einer der drei Anlagepunkte mit einem Abstand von mindestens 30 mm von dem Scheitelpunkt entfernt angeordnet ist. Besonders bevorzugt beträgt dieser Abstand mindestens 60 mm.

Eine bevorzugte Ausführungsform ist dadurch gekennzeichnet, dass die Aussenkontur des Anpressteils drei weitere Anlagepunkte aufweist, welche zwei ein rechtwinkliges weiteres Winkelfeld aufspannende weitere Halbgeraden definieren, und wobei sich das Ansatzteil und das Anpressteil in der Normalstellung und in der Anpressstellung vollständig innerhalb eines Volumens befinden, welches durch das weitere Winkelfeld und eine die beiden weiteren Halbgeraden im Scheitelpunkt des weiteren Winkelfelds schneidende Gerade aufgespannt wird, und wobei das Winkelfeld und das weitere Winkelfeld zueinander geneigte, insbesondere zueinander rechtwinklige Ebenen definieren.

Eine bevorzugte Ausführungsform ist dadurch gekennzeichnet, dass das Anpressteil eine Aufnahme für ein Befestigungselement sowie einen Durchlass für ein an der Vorrichtung angebrachtes Eintreibelement, mit Hilfe dessen ein Befestigungselement in der Aufnahme in den Untergrund eintreibbar ist, aufweist. Eine bevorzugte Ausführungsform ist dadurch gekennzeichnet, dass das Anpressteil eine Durchführung für ein Befestigungselement sowie einen Transportmechanismus, mit Hilfe dessen ein Befestigungselement entlang der Durchführung in die Aufnahme transportierbar ist, wenn das Anpressteil gegenüber dem Ansatzteil von der Normalstellung in die Anpressstellung und/oder umgekehrt verschoben wird, aufweist. Eine bevorzugte Ausführungsform ist dadurch gekennzeichnet, dass der Verbindungsbereich zum Befestigen des Ansatzteils an einem Aufnahmefutter für Eintreibelemente der Vorrichtung geeignet ist.

Gemäss einer bevorzugten Ausführungsform bildet der Magazinvorsatz zusammen mit der Vorrichtung ein Befestigungssystem, wobei der Verbindungsbereich des Ansatzteils mit der Vorrichtung verbindbar ist. Eine bevorzugte Ausführungsform ist dadurch gekennzeichnet, dass sich die Vorrichtung in der Normalstellung und in der Anpressstellung des Magazinvorsatzes vollständig innerhalb des Volumens befinden, welches durch das Winkelfeld und eine die beiden Halbgeraden im Scheitelpunkt des Winkelfelds schneidende Gerade aufgespannt wird.

Nachfolgend werden bevorzugte Ausführungsbeispiele unter Bezugnahme auf die Zeichnungen näher erläutert. Es zeigen:
- Fig. 1: ein Befestigungssystem in einer Normalstellung aus einer ersten Perspektive,
- Fig. 2: das Befestigungssystem in einer Anpressstellung in der ersten Perspektive,
- Fig. 3: das Befestigungssystem in der Normalstellung aus einer zweiten Perspektive, und
- Fig. 4: das Befestigungssystem in der Anpressstellung aus der zweiten Perspektive.

Die Figuren zeigen ein Befestigungssystem 100 aus einer ersten Perspektive (Fig. 1 und 2) beziehungsweise aus einer zu der ersten senkrechten zweiten Perspektive (Fig. 3 und 4). Das Befestigungssystem 100 umfasst eine als Akkuschrauber ausgebildete Vorrichtung 110 zum Eintreiben von als Schrauben ausgebildeten Befestigungselementen 115 in einen Untergrund 120 sowie einen Magazinvorsatz 130. Der Magazinvorsatz umfasst seinerseits ein Ansatzteil 140 mit einem Verbindungsbereich 145 zum Verbinden des Magazinvorsatzes 130 mit der Vorrichtung 110 und ein Anpressteil 150 mit einem Anlagebereich 155 zum Anlegen des Magazinvorsatzes 130 an den Untergrund 120. Das Anpressteil 150 weist eine Aufnahme 160 für das Befestigungselement 115 sowie einen nicht dargestellten Durchlass für ein beispielsweise als Schraubenantrieb ausgebildetes Eintreibelement 170 auf. Das Eintreibelement 170 ist auswechselbar in einem nicht dargestellten Aufnahmefutter der Vorrichtung 110 befestigt und wird von der Vorrichtung 110 drehend angetrieben, um das Befestigungselement 115 aus der Aufnahme 160 heraus in den Untergrund 120 einzutreiben. Die Befestigungselemente 115 sind im vorliegenden Ausführungsbeispiel als Schrauben ausgebildet. Bei nicht dargestellten Beispielen sind die Befestigungselemente als Schraubanker, Bolzen, Schraubbolzen, Nägel, Nieten oder dergleichen ausgebildet und werden drehend oder linear in den Untergrund eingetrieben.

Das Ansatzteil 140 weist in seinem Inneren eine Führung auf, in welche das schienenartig ausgebildete Anpressteil 150 entlang einem Verschiebeweg einschiebbar ist. Bei nicht gezeigten Ausführungsbeispielen weist das Anpressteil eine Führung auf, in welche das Anpressteil einschiebbar ist. Der Verschiebeweg reicht dabei von einer Normalstellung (Fig. 1 und 3) bis zu einer Anpressstellung (Fig. 2 und 4). Das Ansatzteil 140 und das Anpressteil 150 sind nicht weiter voneinander weg oder aufeinander zu verschiebbar als bis zu diesen beiden Endstellungen und entlang des gesamten Verschiebewegs einschliesslich der beiden Endstellungen aneinander gehalten. Eine in der Führung angeordnete Anpressfeder 180 wird beim Anpressen des Magazinvorsatzes 130 an den Untergrund 120 komprimiert und sorgt dafür, dass sich das Ansatzteil 140 und das Anpressteil 150 in die Normalstellung verschieben, wenn der Magazinvorsatz 110 vom Untergrund 120 abgehoben wird. Der Magazinvorsatz 130 umfasst weiterhin eine Magazinführung 190 zur Zuführung der Befestigungselemente 115 in die Aufnahme 160 sowie einen nicht näher dargestellten Transportmechanismus zum Transport der Befestigungselemente 115 oder eines die Befestigungselemente 115 tragenden Magazinstreifens, wobei der Transportmechanismus beispielsweise durch ein Anpressen des Magazinvorsatzes 130 an den Untergrund 120 und/oder durch ein Abheben des Magazinvorsatzes 130 vom Untergrund 120 betätigt wird. Das Anpressteil 150 weist darüber hinaus einen im gezeigten Ausführungsbeispiel an der Magazinführung 190 angeordneten Stützfuss 200 zur Abstützung des Magazinvorsatzes 130 an dem Untergrund 120 auf.

Die Aussenkontur des Anpressteils 150 weist Anlagepunkte 210, 220, 230 auf, welche zwei Halbgeraden 270, 280 definieren. Die Halbgeraden 270, 280 besitzen einen Schnittpunkt 275 und spannen in der Zeichenebene von Fig. 1 und 2 zwischen sich ein rechtwinkliges Winkelfeld auf, welches zusammen mit einer durch den Schnittpunkt 275 verlaufenden und die Halbgeraden 270, 280 senkrecht schneidenden Gerade ein Volumen aufspannen, welches gerade durch den Untergrund 120 und eine dazu senkrechte Seitenwand 125 begrenzt wird, wenn die Anlagepunkte 210, 220, 230 in der in Fig. 1 und 2 dargestellten Anordnung an den Untergrund 120 beziehungsweise die Seitenwand 125 angelegt werden. Das Ansatzteil 140, das Anpressteil 150 und die Vorrichtung 110 befinden sich in der Normalstellung und in der Anpressstellung vollständig innerhalb dieses aufgespannten Volumens, so dass das gesamte Befestigungssystem 100 während des Anpressens an den Untergrund 120, also während des gesamten Eintreibvorgangs weder gegen den Untergrund 120 noch gegen die Seitenwand 125 stösst und somit ein verkippungsfreies Eintreiben erlaubt. Um einem Benutzer des Befestigungssystems 100 dies zu erleichtern, sind die Anlagepunkte 210, 220, 230 möglichst weit voneinander und von dem Schnittpunkt 275 entfernt angeordnet und dehnen sich bevorzugt eindimensional als Kanten oder besonders bevorzugt zweidimensional als Flächen aus. Im gezeigten Ausführungsbeispiel hat der Anlagepunkt 210 einen Abstand von 56 mm zum Anlagepunkt 220 und einen Abstand von 70 mm zum Scheitelpunkt 275. Der Anlagepunkt 230 hat einen Abstand von 10 mm zum Scheitelpunkt 275. Der Verschiebeweg ist linear und definiert die Eintreibrichtung 310 der Befestigungselemente, welche innerhalb des Winkelfelds orientiert ist und gegenüber der Halbgeraden 270 um 80° und damit gegenüber der Halbgeraden 280 um 10° geneigt ist.

Die Aussenkontur des Anpressteils 150 weist weitere Anlagepunkte 240, 250, 260 auf, welche zwei weitere Halbgeraden 290, 300 definieren. Die weiteren Halbgeraden 290, 300 besitzen einen Schnittpunkt 295 und spannen in der Zeichenebene von Fig. 3 und 4 zwischen sich ein rechtwinkliges weiteres Winkelfeld auf, welches zusammen mit einer durch den Schnittpunkt 295 verlaufenden und die weiteren Halbgeraden 290, 300 senkrecht schneidenden Gerade ein Volumen aufspannen, welches gerade durch den Untergrund 120 und eine dazu senkrechte Seitenwand 125 begrenzt wird, wenn die weiteren Anlagepunkte 240, 250, 260 in der in Fig. 3 und 4 dargestellten Anordnung an den Untergrund 120 beziehungsweise die Seitenwand 125 angelegt werden. Das Ansatzteil 140, das Anpressteil 150 und die Vorrichtung 110 befinden sich in der Normalstellung und in der Anpressstellung auch hier vollständig innerhalb dieses aufgespannten Volumens, so dass das gesamte Befestigungssystem 100 während des Anpressens an den Untergrund 120, also während des gesamten Eintreibvorgangs weder gegen den Untergrund 120 noch gegen die Seitenwand 125 stösst und somit ein verkippungsfreies Eintreiben erlaubt. Im gezeigten Ausführungsbeispiel hat der weitere Anlagepunkt 240 einen Abstand von 8 mm zum weiteren Anlagepunkt 250 und einen Abstand von 32 mm zum Scheitelpunkt 295. Der weitere Anlagepunkt 260 hat einen Abstand von 10 mm zum Scheitelpunkt 295. Das weitere Winkelfeld definiert dabei eine Ebene (die Zeichenebene von Fig. 3 und 4), welche senkrecht zu der von dem Winkelfeld definierten Ebene ist (die Zeichenebene von Fig. 1 und 2). Die Eintreibrichtung 310 der Befestigungselemente ist wiederum innerhalb des Winkelfelds orientiert und gegenüber der Halbgeraden 290 um 80° und damit gegenüber der Halbgeraden 300 um 10° geneigt ist.

Die vorliegende Erfindung wurde am Beispiel eines Magazinvorsatzes für eine Eintreibvorrichtung dargestellt. Es wird jedoch darauf hingewiesen, dass der erfindungsgemässe Magazinvorsatz auch für andere Anwendungszwecke geeignet ist.

## Patentansprüche

1. Magazinvorsatz für eine Vorrichtung zum Eintreiben von Befestigungselementen in einen Untergrund, mit einem Ansatzteil, welches einen Verbindungsbereich zum Verbinden des Magazinvorsatzes mit der Vorrichtung aufweist, und mit einem Anpressteil, welches einen Anlagebereich zum Anlegen des Magazinvorsatzes an den Untergrund aufweist, wobei das Ansatzteil und das Anpressteil entlang einem Verschiebeweg verschiebbar aneinander gehalten sind, wobei der Verschiebeweg durch eine Normalstellung und eine Anpressstellung begrenzt ist, **dadurch gekennzeichnet, dass** eine Aussenkontur des Anpressteils drei Anlagepunkte aufweist, welche zwei ein rechtwinkliges Winkelfeld aufspannende Halbgeraden definieren, und wobei sich das Ansatzteil und das Anpressteil in der Normalstellung und in der Anpressstellung vollständig innerhalb eines Volumens befinden, welches durch das Winkelfeld und eine die beiden Halbgeraden im Scheitelpunkt des Winkelfelds schneidende Gerade aufgespannt wird.

2. Magazinvorsatz nach einem der vorhergehenden Ansprüche, **dadurch gekennzeichnet, dass** sich das Ansatzteil und das Anpressteil in der Normalstellung und in der Anpressstellung vollständig innerhalb eines Volumens befinden, welches durch das Winkelfeld und eine die beiden Halbgeraden im Scheitelpunkt des Winkelfelds senkrecht schneidende Gerade aufgespannt wird.

3. Magazinvorsatz nach einem der vorhergehenden Ansprüche, **dadurch gekennzeichnet, dass** der Verschiebeweg linear ist und eine Eintreibrichtung definiert, welche innerhalb des Winkelfelds orientiert und gegenüber den zwei das Winkelfeld aufspannenden Halbgeraden geneigt ist.

4. Magazinvorsatz nach einem der vorhergehenden Ansprüche, **dadurch gekennzeichnet, dass** die Eintreibrichtung gegenüber einer ersten der beiden Halbgeraden um einen Winkel zwischen 5° und 30° und gegenüber einer zweiten der beiden Halbgeraden um einen Winkel zwischen 60° und 85° geneigt ist.

5. Magazinvorsatz nach einem der vorhergehenden Ansprüche, **dadurch gekennzeichnet, dass** das Ansatzteil eine Führung aufweist, in welche das Anpressteil entlang dem Verschiebeweg einschiebbar ist.

6. Magazinvorsatz nach einem der vorhergehenden Ansprüche **dadurch gekennzeichnet, dass** das Anpressteil eine Führung aufweist, in welche das Ansatzteil entlang dem Verschiebeweg einschiebbar ist.

7. Magazinvorsatz nach einem der vorhergehenden Ansprüche **dadurch gekennzeichnet, dass** zwei der drei Anlagepunkte mit einem gegenseitigen Abstand von mindestens 8 mm, insbesondere mindestens 40 mm, auf einer der zwei Halbgeraden angeordnet sind.

8. Magazinvorsatz nach einem der vorhergehenden Ansprüche **dadurch gekennzeichnet, dass** der dritte Anlagepunkt mit einem Abstand von mindestens 5 mm, insbesondere mindestens 10 mm, von dem Scheitelpunkt entfernt angeordnet ist.

9. Magazinvorsatz nach einem der vorhergehenden Ansprüche **dadurch gekennzeichnet, dass** mindestens einer der drei Anlagepunkte mit einem Abstand von mindestens 30 mm, insbesondere mindestens 60 mm, von dem Scheitelpunkt entfernt angeordnet ist.

10. Magazinvorsatz nach einem der vorhergehenden Ansprüche **dadurch gekennzeichnet, dass** die Aussenkontur des Anpressteils drei weitere Anlagepunkte aufweist, welche zwei ein rechtwinkliges weiteres Winkelfeld aufspannende weitere Halbgeraden definieren, und wobei sich das Ansatzteil und das Anpressteil in der Normalstellung und in der Anpressstellung vollständig innerhalb eines Volumens befinden, welches durch das weitere Winkelfeld und eine die beiden weiteren Halbgeraden im Scheitelpunkt des weiteren Winkelfelds schneidende Gerade aufgespannt wird, und wobei das Winkelfeld und das weitere Winkelfeld zueinander geneigte, insbesondere zueinander rechtwinklige Ebenen definieren.

11. Magazinvorsatz nach einem der vorhergehenden Ansprüche **dadurch gekennzeichnet, dass** das Anpressteil eine Aufnahme für ein Befestigungselement sowie einen Durchlass für ein an der Vorrichtung angebrachtes Eintreibelement, mit Hilfe dessen ein Befestigungselement in der Aufnahme in den Untergrund eintreibbar ist, aufweist.

12. Magazinvorsatz nach einem der vorhergehenden Ansprüche **dadurch gekennzeichnet, dass** das Anpressteil eine Durchführung für ein Befestigungselement sowie einen Transportmechanismus, mit Hilfe dessen ein Befestigungselement entlang der Durchführung in die Aufnahme transportierbar ist, wenn das Anpressteil gegenüber dem Ansatzteil von der Normalstellung in die Anpressstellung und/oder umgekehrt verschoben wird, aufweist.

13. Magazinvorsatz nach einem der vorhergehenden Ansprüche, **dadurch gekennzeichnet, dass** der Verbindungsbereich zum Befestigen des Ansatzteils an einem Aufnahmefutter für Eintreibelemente der Vorrichtung geeignet ist.

14. Befestigungssystem, umfassend eine Vorrichtung zum Eintreiben von Befestigungselementen in einen Untergrund, insbesondere Bohrmaschine oder Schrauber, und einen Magazinvorsatz nach einem der vorhergehenden Ansprüche, wobei der Verbindungsbereich mit der Vorrichtung verbindbar ist.

15. Befestigungssystem nach Anspruch 14, **dadurch gekennzeichnet, dass** sich die Vorrichtung in der Normalstellung und in der Anpressstellung des Magazinvorsatzes vollständig innerhalb des Volumens befinden, welches durch das Winkelfeld und eine die beiden Halbgeraden im Scheitelpunkt des Winkelfelds schneidende Gerade aufgespannt wird.

## Claims

1. Magazine attachment for a device for driving fastening elements into a substrate, with an extension member having a connecting region for connecting the magazine attachment to the device, and a pressure application part having an abutment region for applying the magazine attachment to the substrate, the extension member and the pressure application part being held together displaceably along a displacement path, the displacement path being delimited by a normal position and a pressure application position, **characterised in that** an outer contour of the pressure application part has three contact points which define two half-lines encompassing a right-angled angle field, and the extension member and the pressure application part being located, in the normal position and in the pressure application position, entirely within a volume encompassed by the angle field and a straight line intersecting the two half-lines at the vertex of the angle field.

2. Magazine attachment according to the preceding claim, **characterised in that,** in the normal position and in the pressure application position, the extension member and the pressure application part are located entirely within a volume encompassed by the angle field and a straight line intersecting the two half-lines perpendicularly at the vertex of the angle field.

3. Magazine attachment according to either of the preceding claims, **characterised in that** the displacement path is linear and defines a driving direction which is oriented inside the angle field and is inclined with respect to the two half-lines encompassing the angle field.

4. Magazine attachment according to any one of the preceding claims, **characterised in that** the driving direction is inclined with respect to a first of the two half-lines at an angle between 5° and 30° and with respect to a second of the two half-lines at an angle between 60° and 85°.

5. Magazine attachment according to any one of the preceding claims, **characterised in that** the extension member has a guide into which the pressure application part is insertable along the displacement path.

6. Magazine attachment according to any one of the preceding claims, **characterised in that** the pressure application part has a guide into which the extension member is insertable along the displacement path.

7. Magazine attachment according to any one of the preceding claims, **characterised in that** two of the three contact points are arranged at a distance from one another of at least 8 mm, in particular at least 40 mm, on one of the two half-lines.

8. Magazine attachment according to any one of the preceding claims, **characterised in that** the third contact point is arranged at a distance of at least 5 mm, in particular at least 10 mm, from the vertex.

9. Magazine attachment according to any one of the preceding claims, **characterised in that** at least one of the three contact points is arranged at a distance of at least 30 mm, in particular at least 60 mm, from the vertex.

10. Magazine attachment according to any one of the preceding claims, **characterised in that** the outer contour of the pressure application part has three further contact points which define two further half-lines encompassing a right-angled further angle field, and wherein the extension member and the pressure application part, in the normal position and in the pressure application position, are located entirely within a volume encompassed by the further angle field and by a straight line intersecting the two further half-lines at the vertex of the further angle field, and wherein the angle field and the further angle field define planes inclined with respect to one another, in particular at right angles to one another.

11. Magazine attachment according to any one of the preceding claims, **characterised in that** the pressure application part has a receptacle for a fastening element and a through-opening for a driving element fitted to the device, by means of which driving element a fastening element located in the receptacle can be driven into the substrate.

12. Magazine attachment according to any one of the preceding claims, **characterised in that** the pressure application part has a passage for a fastening element together with a transport mechanism by means of which a fastening element can be transported along the passage into the receptacle when the pressure application part is displaced from the normal position to the pressure application position, and/or vice versa, with respect to the extension member.

13. Magazine attachment according to any one of the preceding claims, **characterised in that** the connecting region is suitable for fastening the extension member to a receiving chuck for driving elements of the device.

14. Fastening system, comprising a device for driving fastening elements into a substrate, in particular a drill or screwdriver, and a magazine attachment according to any one of the preceding claims, the connecting region being connectable to the device.

15. Fastening system according to Claim 14, **characterised in that,** in the normal position and in the pressure application position of the magazine attachment, the device is located entirely within the volume which is encompassed by the angle field and by a straight line intersecting the two half-lines at the vertex of the angle field.

## Revendications

1. Adaptateur de magasin pour un dispositif destiné à enfoncer des éléments de fixation dans un support, ayant une partie de rallonge qui comporte une zone de raccordement pour raccorder l'adaptateur de magasin au dispositif, et une partie de pression qui comporte une zone d'appui pour placer l'adaptateur de magasin sur le support, dans lequel la partie de rallonge et la partie de pression sont maintenues l'une sur l'autre de manière à pouvoir se déplacer le long d'une course de déplacement, dans lequel la course de déplacement est délimitée par une position normale et une position de pression, **caractérisé en ce qu'**un contour extérieur de la partie de pression comporte trois points d'appui qui définissent deux demi-droites couvrant un champ angulaire perpendiculaire, et dans lequel la partie de rallonge et la partie de pression, lorsqu'elles sont dans la position normale et dans la position de pression, se situent entièrement à l'intérieur d'un volume qui est couvert par le champ angulaire et une droite coupant les deux demi-droites au sommet du champ angulaire.

2. Adaptateur de magasin selon l'une des revendications précédentes, **caractérisé en ce que** la partie de rallonge et la partie de pression, lorsqu'elles sont dans la position normale et dans la position de pression, se situent entièrement à l'intérieur d'un volume qui est couvert par le champ angulaire et une droite coupant perpendiculairement les deux demi-droites au sommet du champ angulaire.

3. Adaptateur de magasin selon l'une des revendications précédentes, **caractérisé en ce que** la course de déplacement est linéaire et définit une direction d'enfoncement qui est orientée à l'intérieur du champ angulaire et inclinée par rapport aux deux demi-droites couvrant le champ angulaire.

4. Adaptateur de magasin selon l'une des revendications précédentes, **caractérisé en ce que** la direction d'enfoncement est inclinée par rapport à une première des deux demi-droites d'un angle compris entre 5° et 30° et est inclinée par rapport à une seconde des deux demi-droites d'un angle compris entre 60° et 85°.

5. Adaptateur de magasin selon l'une des revendications précédentes, **caractérisé en ce que** la partie de rallonge comporte un guide, dans lequel la partie de pression peut être poussée le long de la course de déplacement.

6. Adaptateur de magasin selon l'une des revendications précédentes, **caractérisé en ce que** la partie de pression comporte un guide, dans lequel la partie de rallonge peut être poussée le long de la course de déplacement.

7. Adaptateur de magasin selon l'une des revendications précédentes, **caractérisé en ce que** deux des trois points d'appui sont agencés à une distance mutuelle d'au moins 8 mm, en particulier d'au moins 40 mm, sur l'une des deux demi-droites.

8. Adaptateur de magasin selon l'une des revendications précédentes, **caractérisé en ce que** le troisième point d'appui est agencé à une distance d'au moins 5 mm, en particulier d'au moins 10 mm, par rapport au sommet.

9. Adaptateur de magasin selon l'une des revendications précédentes, **caractérisé en ce qu'**au moins l'un des trois points d'appui est agencé à une distance d'au moins 30 mm, en particulier d'au moins 60 mm, par rapport au sommet.

10. Adaptateur de magasin selon l'une des revendications précédentes, **caractérisé en ce que** le contour extérieur de la partie de pression comporte trois points d'appui supplémentaires qui définissent deux demi-droites supplémentaires couvrant un champ angulaire perpendiculaire supplémentaire, et dans lequel la partie de rallonge et la partie de pression, lorsqu'elles sont dans la position normale et dans la position de pression, sont entièrement à l'intérieur d'un volume qui est couvert par le champ angulaire supplémentaire et une droite coupant les deux demi-droites supplémentaires au sommet du champ angulaire supplémentaire, et dans lequel le champ angulaire et le champ angulaire supplémentaire définissent des plans inclinés l'un par rapport à l'autre, en particulier perpendiculaires l'un à l'autre.

11. Adaptateur de magasin selon l'une des revendications précédentes, **caractérisé en ce que** la partie de pression comporte un élément de réception pour un élément de fixation ainsi qu'un passage pour un élément d'enfoncement placé sur le dispositif, à l'aide duquel un élément de fixation dans l'élément de réception peut être enfoncé dans le support.

12. Adaptateur de magasin selon l'une des revendications précédentes, **caractérisé en ce que** la partie de pression comporte une traversée pour un élément de fixation ainsi qu'un mécanisme de transport, à l'aide duquel un élément de fixation peut être transporté dans l'élément de réception le long de la traversée, lorsque la partie de pression est déplacée par rapport à la partie de rallonge de la position normale à la position de pression et/ou vice versa.

13. Adaptateur de magasin selon l'une des revendications précédentes, **caractérisé en ce que** la zone de raccordement est adaptée pour fixer la partie de rallonge sur un mandrin de réception pour des éléments d'enfoncement du dispositif.

14. Système de fixation incluant un dispositif pour enfoncer des éléments de fixation dans un support, en particulier une perceuse ou une visseuse, et un adaptateur de magasin selon l'une des revendications précédentes, dans lequel la zone de raccordement peut être raccordée au dispositif.

15. Système de fixation selon la revendication 14, **caractérisé en ce que** le dispositif, lorsqu'il est est dans la position normale et dans la position de pression de l'adaptateur de magasin, est entièrement à l'intérieur du volume qui est couvert par le champ angulaire et une droite coupant les deux demi-droites au sommet du champ angulaire.
